# FASCICULE DE BREVET EUROPEEN

(11) **EP 4 186 836 B1**
(45) Date de publication et mention de la délivrance du brevet: **25.03.2026**
(21) Numéro de dépôt: 21315253.1
(22) Date de dépôt: 29.11.2021
(51) Int. Cl.: B65H 65/00, B65H 54/71, B65H 54/88

(54) **SYSTÈME DE BOBINAGE D'UNE EXTRÉMITÉ DE FIL**
SYSTEM ZUM AUFWICKELN EINES GARNENDES
SYSTEM FOR WINDING AN END OF A YARN

(43) Date de publication de la demande: 31.05.2023
(73) Titulaire: Superba, 68100 Mulhouse (FR)
(72) Inventeur: Massotte, Philippe, 68420 GUEBERSCHWIHR (FR); Trédan, Baptiste, 68110 ILLZACH (FR)
(74) Mandataire: Ipsilon

(56) Documents cités:
- EP-A1- 0 286 893
- US-A- 6 027 063

## Description

La présente invention se rapporte au domaine des systèmes d'enroulement de l'extrémité libre d'un fil sur une bobine et plus particulièrement au domaine des systèmes d'amorce du bobinage de l'extrémité libre d'un fil.

Les opérations de traitement de fils, notamment les opérations de traitement thermique de fils, sont réalisées en machine sur la longueur d'un fil en déplacement au travers de la machine. Classiquement, la machine est configurée pour réaliser le traitement simultané de plusieurs fils regroupés sous la forme d'un toron. En sortie de machine, les différents fils traités du toron sont distribués au niveau de bobines ou pelotes respectives pour que ceux-ci soient stockés. Lorsque le fil est stocké sous la forme de bobine, celui-ci est enroulé autour d'un axe sensiblement rectiligne avec une répartition sur l'ensemble de la longueur de cet axe, de façon à adopter une forme de stockage sensiblement cylindrique.

Lorsqu'une bobine atteint son volume maximale, le fil en cours d'enroulement autour d'une bobine est alors sectionné pour que l'opération de bobinage soit poursuivi autour d'un nouvel axe rectiligne, de sorte qu'une seconde bobine puisse être réalisée. Le transfert de l'opération de bobinage depuis une première bobine vers une seconde fait ainsi intervenir une opération de coupe du fil continu en cours de bobinage, puis une opération de fixation de l'extrémité libre du fil non-bobiné sur une nouvelle structure axiale rectiligne pour que l'opération de bobinage puisse être continuée.

Cependant, lorsque le fil en cours de bobinage a été traité de façon à lui apporter une déformation en torsion, la coupe du fil lors de l'opération de changement de bobine entraine la perte de cette torsion sur une longueur de l'extrémité libre du fil. Cette disparition de la torsion survient de part et d'autre de zone de coupe. Si la perte d'une torsion du fil disparait au niveau d'une longueur de l'extrémité libre du fil déjà enroulé sur la première bobine, cette portion de fil pourra être aisément retirée au moment de l'utilisation de la bobine de fil en déroulant une longueur du fil de cette première bobine qui correspond à une longueur altérée et pour que le fil utilisé de la bobine ne soit qu'un fil parfait. A l'inverse, la disparition de la torsion au niveau d'une longueur de l'extrémité libre du fil qui n'est pas encore enroulé conduit à amorcer le bobinage du fil par une extrémité libre qui correspond à une portion dont la torsion est altérée. Le fil ainsi enroulé sur la seconde bobine intègre alors une portion altérée au niveau de son extrémité située sur l'axe central de la bobine. Cependant, le positionnement particulier de cette portion altérée de fil au centre de la bobine n'autorise pas un accès permettant à un utilisateur de retirer facilement cette portion de fil préalablement au déroulement ou dévidage du reste du fil de la bobine. L'utilisateur qui exploite le fil de la bobine est donc contraint de surveiller la fin du dévidage de la bobine pour intervenir de façon à retirer la portion altérée en extrémité de fil.

Un système de bobinage selon le préambule de la revendication 1 est divulgué dans EP 0 286 893 A1.

La présente invention a pour but de pallier ces inconvénients en proposant un système permettant de fournir une bobine de fil dans laquelle la portion du fil au niveau de l'extrémité située sur l'axe central de la bobine n'est pas altérée par un relâchement de sa torsion, notamment susceptible de survenir lors d'une coupe du fil bobiné au cours d'un changement de bobine.

L'invention a ainsi pour objet un système de bobinage d'une extrémité de fil d'un axe central de bobine, système comprenant :
- un moyen support de l'axe central de bobine, le moyen support étant associé à un mécanisme d'entrainement en rotation axiale de l'axe central de bobine,
- un mécanisme de déplacement d'une portion du fil à enrouler positionnée en aval de l'extrémité libre du fil,
- une interface d'accroche pour attraper une portion du fil à enrouler, cette interface d'accroche étant positionnée en extrémité de l'axe central de bobine et fixe en rotation avec l'axe central de bobine associé au moyen support pour entraîner l'enroulement du fil autour de l'axe central,
- un mécanisme de coupe du fil en amont de la portion du fil en interaction avec l'interface d'accroche,
caractérisé en ce que le mécanisme de déplacement comprend une interface apte à la préhension du fil.

L'invention se rapporte également à un procédé de mise en œuvre d'un système de bobinage selon l'invention, caractérisé en ce que le procédé comprend :
- une étape de préhension d'une portion du fil à enrouler située en aval de l'extrémité libre du fil par le mécanisme de déplacement,
- une étape de sectionnement, par le mécanisme de coupe, d'une portion du fil comprenant l'extrémité libre du fil et positionnée en amont de la portion , maintenue par le mécanisme de déplacement,
- une étape d'accroche, par l'interface d'accroche, d'une portion de fil positionnée en aval de la portion pincée par le mécanisme de déplacement,
- une étape de relâchement du fil par le mécanisme de déplacement,
- une étape d'entraînement du fil en enroulement autour de l'axe central de bobine,
- une étape d'évacuation de la portion du fil sectionnée.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
[Fig. 1] représente une illustration schématique d'un exemple de construction d'un système de bobinage selon l'invention en début d'opération, avant intervention sur le fil à enrouler,
[Fig. 2] représente une illustration schématique d'un exemple de construction d'un système de bobinage selon l'invention après déplacement du fil à enrouler,
[Fig. 3] représente une illustration schématique d'un exemple de construction d'un système de bobinage selon l'invention immédiatement après accroche et sectionnement du fil à enrouler,
[Fig. 4] représente une illustration schématique d'un exemple de construction d'un système de bobinage selon l'invention après accroche et sectionnement du fil à enrouler et avant l'interaction du fil avec un guide-fil,
[Fig. 5] représente une illustration schématique d'un exemple de construction d'un système de bobinage selon l'invention une fois l'interaction du fil à enrouler avec un guide-fil en cours.

L'invention concerne un système de bobinage d'une extrémité de fil 1 d'un axe central 2 de bobine, caractérisé en ce que le système comprend :
- un moyen support 3 de l'axe central 2 de bobine, le moyen support 3 étant associé à un mécanisme d'entrainement en rotation axiale de l'axe central 2 de bobine,
- un mécanisme de déplacement 5 d'une portion 15 du fil 1 à enrouler positionnée en aval de l'extrémité libre 11 du fil 1,
- une interface d'accroche 6 pour attraper une portion 12 du fil 1 à enrouler, cette interface d'accroche 6 étant positionnée en extrémité de l'axe central 2 de bobine et fixe en rotation avec l'axe central 2 de bobine associé au moyen support 3 pour entraîner l'enroulement du fil 1 autour de l'axe central 2,
- un mécanisme de coupe 4 du fil 1 en amont de la portion 12 du fil 1 en interaction avec l'interface d'accroche 6.

Le système de bobinage de l'invention est configuré pour permettre un amorçage de l'enroulement du fil 1 sur un axe central 2 de bobine de sorte que l'extrémité du fil 1 qui est fixée pour entrainement en rotation par l'axe central 2 de bobine correspond à une portion 15 du fil 1 à enrouler positionnée en aval de l'extrémité libre 11 du fil 1. Cette portion 15 du fil 1 à enrouler correspond alors à une portion de fil 1 suffisamment distante de l'extrémité libre 11 du fil 1 pour ne pas supporter une altération liée à l'extrémité libre 11 du fil 1, telle qu'une dégradation de sa torsion. Le système de bobinage de l'invention est ainsi arrangé pour coordonner les différents éléments et moyens qui le constituent de sorte que lors de la fixation de la portion 15 du fil 1 à enrouler distante de l'extrémité libre 11 du fil 1 sur l'axe central 2 de bobine, l'extrémité 11 libre du fil 1 est conjointement retirée par coupure. La jonction dans le temps, d'une part, de l'opération de fixation d'une portion 15 du fil 1 et, d'autre part, de l'opération de détachement permet de réaliser la fixation d'une extrémité de fil 1 sur l'axe central 2 de bobine qui corresponde à une portion 15 du fil 1 dépourvue d'altération supportée par l'extrémité libre 11 du fil 1 avant son bobinage.

Dans le système de bobinage de l'invention, la récupération de la portion 15 du fil 1 à enrouler à partir de laquelle est opérée la fixation à l'axe central 2 de bobine fait intervenir le mécanisme de déplacement 5. Ce mécanisme de déplacement 5 du fil 1 est susceptible d'être réalisé sous la forme de différents moyens aptes, d'une part, à opérer une préhension ou une récupération du fil 1 au niveau d'une portion 15 de la longueur distante de l'extrémité libre 11 du fil 1 et, d'autre part, à diriger le fil 1 au niveau de l'interface d'accroche 6 positionnée en extrémité de l'axe central 2. C'est ainsi que le mécanisme de déplacement 5 du fil 1 comprend notamment une interface destinée à interagir avec une portion 15 du fil 1 à enrouler pour y opérer une préhension. A titre d'exemple, cette préhension est susceptible d'être effectuée par pincement du fil 1 entre deux pièces articulées entre elles et faisant mâchoires.

L'interface d'accroche 6 montée en extrémité de l'axe central 2 est arrangée pour être fixe en rotation avec l'axe central 2. Aussi, une fois le fil 1 attrapé par l'interface d'accroche 6, celui-ci est entrainé en rotation avec l'axe central 2 qui, par l'intermédiaire de son moyen support 3 dans le système, est lui-même pivoté par un mécanisme d'entrainement. La rotation de l'interface d'accroche 6 en extrémité de l'axe central 2 réalise un mouvement continu et répété de la pièce d'accroche pour attraper la portion 15 du fil 1 qui est approché. A titre d'exemple de construction, l'interface d'accroche 6 est réalisée sous la forme d'un disque dont le bord périphérique comprend un ou plusieurs crochets aptes à attraper un fil 1 approché dans leur zone de déplacement.

Le mécanisme de coupe 4 du fil 1 comprend au moins une lame de coupe préférentiellement arrangée pour un déplacement perpendiculaire à l'axe du fil 1 au niveau du point de coupe. Ce mécanisme de coupe 4 est idéalement configuré pour opérer un sectionnement du fil 1 sur sa longueur, à proximité du point du fil 1 attrapé par l'interface d'accroche 6. A titre d'exemple, le mécanisme de coupe 4 comprend une lame de coupe unique qui coopère avec une contre-lame avec laquelle la lame de coupe s'articule. Selon un exemple alternatif, le mécanisme de coupe 4 comprend au moins une paire de lames de coupe qui s'articulent entre elles pour sectionner le fil 1.

Selon une première variante de construction du système, le mécanisme de coupe 4 réalise un mécanisme structurellement indépendant du mécanisme de déplacement 5. Bien qu'associé dans son fonctionnement au mécanisme de déplacement 5 du fil 1 et à l'interface d'accroche 6, ce mécanisme de coupe 4 se trouve alors intégré au système d'une façon autonome par rapport au mécanisme de déplacement 5 du fil 1 sans partager une quelconque partie de sa structure ou de son mécanisme de fonctionnement. Selon une seconde variante de construction du système, le mécanisme de coupe 4 est structurellement associé au mécanisme de déplacement 5 du fil 1, de sorte que l'opération de préhension ou de récupération du fil 1 est préférentiellement configurée pour réaliser un positionnement du fil 1 au niveau du mécanisme de coupe 4, entre deux lames de coupe ou entre la lame de coupe et sa contre-lame, de façon à ce que ce fil 1 soit en mesure d'être sectionné au niveau d'un point déterminé de sa longueur.

Selon un exemple se rapportant à une variante de construction de l'invention, le mécanisme de déplacement 5 du fil 1 comprend un bras mobile 7. Un tel bras mobile 7 comprend au moins une interface destinée à interagir avec une portion 15 du fil 1 à enrouler pour y opérer une préhension. Une telle interface se trouve préférentiellement positionnée au niveau d'une extrémité du bras mobile 7, l'autre extrémité du bras mobile 7 étant monté sur une structure formant châssis. Selon une spécificité de construction, le bras mobile 7 comprend au moins une articulation permettant d'optimiser la mobilité du bras 7 et notamment la mobilité spatiale de son l'interface de préhension du fil 1. Selon une autre spécificité de construction susceptible d'être combinée à la spécificité précédemment détaillée, le bras mobile 7 est configuré pour être déplaçable selon au moins un axe de translation. A titre d'exemple, le bras mobile 7 est monté coulissant sur un axe rectiligne, cet axe de coulissement étant lui-même monté fixe avec la structure formant châssis. Selon un autre exemple également susceptible d'être combiné avec l'exemple précédemment détaillé, le bras mobile 7 comprend un arrangement télescopique susceptible de faire intervenir un mécanisme d'actionnement par piston.

Selon un exemple se rapportant à une autre variante de construction de l'invention susceptible d'être combinée avec la variante de construction précédemment détaillée, le système comprend un bras mobile 7 qui porte au moins le mécanisme de coupe 4. Ce bras mobile 7 est conçu pour présenter des caractéristiques sensiblement identiques à celle d'un bras mobile 7 précédemment détaillé dans le cadre du mécanisme de déplacement 5 qui porte l'interface de préhension du fil 1. Selon cette variante de construction, le mécanisme de coupe 4 est susceptible d'être déplacé pour être approché du fil 1 et plus particulièrement du point de la longueur du fil 1 au niveau duquel le sectionnement doit être effectué. Selon un exemple correspondant à une spécificité de cette variante de construction, le mécanisme de coupe 4 est monté en extrémité d'un bras mobile 7 propre dont le mouvement est configuré pour être coordonné avec le mécanisme de déplacement 5 du fil 1. Selon cette spécificité, le mécanisme de coupe 4 et le mécanisme de déplacement 5 du fil 1 sont structurellement indépendant dans leurs mouvements respectifs. Selon un exemple correspondant à une autre spécificité de cette variante de construction qui réalise une alternative à la spécificité précédente, le mécanisme de coupe 4 est monté en extrémité d'un bras mobile 7 commun avec le bras mobile 7 qui porte et positionne l'interface du mécanisme de déplacement 5 du fil 1 destinée à interagir avec une portion 15 du fil 1. Selon cette spécificité, l'interaction du mécanisme de déplacement 5 avec le fil 1 par l'interface dédiée réalise conjointement un positionnement du fil 1 dans le mécanisme de coupe 4. Aussi, lorsque le mécanisme de déplacement 5 du fil 1 positionne la portion 15 du fil 1 à proximité de l'interface d'accroche 6 pour être attrapé, le mécanisme de coupe 4 est prêt pour effectuer un sectionnement de l'extrémité libre 11 du fil 1 à enrouler.

Selon un exemple se rapportant à une autre variante de construction de l'invention susceptible d'être combinée avec les variantes de construction précédemment détaillées, le système comprend un mécanisme de mise en tension 8 de l'extrémité libre 11 du fil 1 à enrouler. Ce mécanisme de mise en tension 8 est configuré pour interagir avec l'extrémité libre 11 du fil 1, de sorte que la portion 15 du fil 1 destinée être enroulée soit aisément préhensible et manipulable par le mécanisme de déplacement 5 du fil 1 et sectionnable par le mécanisme de coupe 4. Cette mise en tension de l'extrémité libre 11 du fil 1 permet également de contrôler la position d'au moins une longueur du fil 1 qui comprend au moins à la portion 15 du fil 1 à enrouler positionnée en aval de l'extrémité libre 11 du fil 1. Ce contrôle de position permet ainsi d'imposer une orientation sensiblement axiale de la portion 15 du fil 1 à enrouler, de sorte que le mécanisme de déplacement 5 du fil 1 est en mesure d'interagir sans difficulté avec le fil 1 pour opérer sa préhension. L'orientation axiale de la portion 15 du fil 1 est alors déterminée par, d'une part, le point d'arriver du fil 1 au niveau du système ou le point de contact du fil 1 avec un élément du système et, d'autre part, le point d'interaction du fil 1 avec le mécanisme de mise en tension 8. Il convient de relever que, dans le cadre du positionnement du système de bobinage de l'invention en aval d'une alimentation continue de fil 1, par exemple en sortie d'un dispositif de traitement de fil 1, le mécanisme de mise en tension 8 est configuré pour opérer un déplacement du fil 1 dont la vitesse est au moins égale ou supérieure à la vitesse de déplacement du fil 1 au niveau de son alimentation dans le système. Par ailleurs, le mécanisme de mise en tension 8 est susceptible d'opérer une évacuation de la portion du fil 1 sectionnée par le mécanisme de coupe 4.

Selon un exemple se rapportant à une variante spécifique de la variante de construction précédemment détaillée, le mécanisme de mise en tension 8 fait intervenir une buse aspirante. Cette buse aspirante est configurée pour interagir avec l'extrémité libre 11 du fil 1 qui arrive dans le système, de façon à avaler une longueur de fil 1 associée à l'extrémité libre 11. L'utilisation d'une buse aspirante comme mécanisme de mise en tension 8 permet, par aspiration d'un flux d'air continu, la réalisation d'un tensionnement du fil 1 sans friction exercée contre la surface du fil 1 susceptible d'une dégradation du fil 1. Aussi, à partir d'un flux d'aspiration constant, la buse aspirante du mécanisme de mise en tension 8 permet de générer un tensionnement du fil 1 indépendamment d'éventuelles variations de la vitesse d'arrivée continue du fil 1 au niveau du système. Selon une variante spécifique de cet exemple, la buse aspirante est montée en extrémité d'un bras articulé ou le long d'un axe de translation de façon à pouvoir être mobile et déplacée pour permettre un ajustement de l'orientation axiale de la portion 15 du fil 1 dans le système, notamment pour faciliter la préhension du fil 1 par le mécanisme de déplacement 5. Selon un exemple se rapportant à une autre variante spécifique alternative, le mécanisme de mise en tension 8 fait intervenir une paire de rouleaux en contre-rotation. L'extrémité libre 11 du fil 1 est alors arrangée pour être positionnée entre les deux rouleaux en rotation.

Selon un exemple se rapportant à une autre variante spécifique susceptible d'être combinée avec certaines variantes de construction précédemment détaillées, le système est préférentiellement configuré pour que la course du fil 1 à l'intérieur du système, depuis le point d'entrée jusqu'au point d'interaction avec le mécanisme de mise en tension 8, longe une portion de la surface cylindrique de l'axe central 2 de bobine selon un plan sensiblement perpendiculaire à l'axe de la bobine. Il convient de relever que l'axe de la portion 15 du fil 1 est orienté depuis le dernier point de contact du fil 1 avec la surface de l'axe central 2 de bobine vers le point d'interaction du fil 1 avec le mécanisme de mise en tension 8. De façon préférée, la course du fil 1 adopte une direction similaire au sens de rotation de l'axe central 2 de bobine. Cette course particulière du fil 1 à l'intérieur du système et notamment autour d'une partie de l'axe central 2 de bobine permet d'amorcer le positionnement du fil 1 autour d'au moins une partie de l'axe central 2 de bobine préalablement à l'attache du fil 1 à l'interface d'accroche 6. Aussi, préalablement à l'attache du fil 1 à l'interface d'accroche 6, le fil 1 est en frottement contre la surface de l'axe central 2 de bobine. Une fois attaché à l'interface d'accroche 6, le fil 1 est entrainé en rotation par l'interface d'accroche 6 pour s'enrouler autour de l'axe central 2 de bobine.

Selon un exemple se rapportant à une autre variante spécifique susceptible d'être combinée avec certaines variantes de construction précédemment détaillées, le mécanisme de mise en tension 8 est configuré pour positionner l'axe du fil 1 en tension à proximité de l'extrémité de l'axe central 2 de bobine qui comprend une interface d'accroche 6. Ce positionnement particulier du fil 1 par le mécanisme de mise en tension 8 permet de réduire la longueur de la course imposée par le mécanisme de déplacement 5 à la portion 15 de fil 1 pour que le fil 1 interagisse avec l'interface d'accroche 6. Ce positionnement particulier du fil 1 est susceptible d'être obtenu par un mécanisme de mise en tension 8 mobile, par exemple monté en extrémité d'un bras articulé ou le long d'un axe de translation, de façon à pouvoir être déplacé et donc à pouvoir ajuster la position du fil 1 à l'intérieur du système et notamment par rapport à la course de l'interface de préhension du mécanisme de déplacement 5. Selon un exemple de construction, le mécanisme de mise en tension 8 du fil 1 est configuré pour être mobile le long d'une course comprenant au moins une composante axiale sensiblement parallèle à l'axe central 2 de bobine.

Selon un exemple se rapportant à une autre variante de construction de l'invention susceptible d'être combinée avec les variantes de construction précédemment détaillées, le système comprend également un guide-fil 10 monté mobile en translation le long d'un axe parallèle à l'axe central 2 de bobine pour la gestion de la distribution du fil 1 en enroulement le long de l'axe central 2 de bobine. Ce guide-fil 10, également appelé « mouche », est, d'une part, configuré pour attraper le fil 1 entrainé en enroulement autour de l'axe centrale 2 de bobine et, d'autre part, arrangé pour opérer un déplacement répété le long de la longueur de l'axe central 2 de bobine. Le guide-fil 10 est monté mobile dans le système pour attraper le fil 1 en enroulement au niveau d'une portion de longueur positionnée entre, d'une part, une arrivée du fil 1 et, d'autre part, le premier point de contact du fil 1 contre la surface de l'axe central 2 de bobine. A titre d'exemple, le guide-fil 10 présente un arrangement sous la forme d'une rainure de forme évasée, voire triangulaire, dont une première extrémité de largeur restreinte est ouverte en direction de l'axe central 2 de bobine et dont une seconde extrémité élargie est ouverte vers l'arrivée du fil 1. L'axe de la rainure est disposée selon un axe sensiblement perpendiculaire à l'axe central 2 de bobine et/ou à l'axe de translation du guide-fil 10. Chacun des deux bords latéraux de la rainure sont recourbés sous la forme d'une lèvre respective qui se positionne au-dessus de l'essentiel d'une moitié respective de la rainure tout en laissant un inter-espace au niveau de la partie centrale de la rainure pour y permettre l'insertion d'un fil 1 à guider. Dans le cadre du fonctionnement du guide-fil 10, le fil 1 positionné sur la course du guide-fil 10 en translation glisse contre la surface de l'une des lèvres pour être insérée dans la rainure par l'inter-espace de la partie centrale. La translation du guide-fil 10 sur la longueur de l'axe central 2 de bobine oriente l'enroulement du fil contre la surface de l'axe central 2 de bobine par l'intermédiaire de l'ouverture restreinte de la rainure. Conjointement, les translations successives et répétées du guide-fil 10 dans des directions opposées le long de son axe de déplacement opèrent un positionnement successif et alterné du fil 1 dans la rainure contre chacun des bords de la rainure, entre le fond de la rainure et l'une des lèvres qui recouvre une partie de la rainure. Le déplacement du fil 1 par le guide-fil 10 permet un guidage de l'enroulement du fil 1 autour de l'axe central 2 de bobine et la répartition du fil 1 sur la longueur de cet axe central 2.

Selon un exemple se rapportant à une variante spécifique de la variante de construction précédemment détaillée, le système comprend un mécanisme d'écartement 9 du fil 1 par rapport au guide-fil 10. Ce mécanisme d'écartement 9 est configuré pour modifier la course du fil 1 en amont de son enroulement autour de l'axe central 2 de bobine entre deux positions. Une première position correspond à un positionnement de la course du fil 1 de sorte qu'il soit écarté de la course axiale du guide-fil 10 en translation de façon à éviter toute interaction avec le guide-fil 10 pour ne pas être attrapé. Une seconde position correspond à un positionnement de la course du fil 1 au niveau de la course axiale du guide-fil 10 en translation de sorte que le fil 1 soit attrapé par le guide-fil 10.

Selon un exemple se rapportant à une variante spécifique du mécanisme d'écartement 9 du fil 1, celui-ci comprend au moins une portion axiale disposée selon un axe sensiblement parallèle à l'axe central 2 de bobine monté sur le support 3. A titre d'exemple, le mécanisme d'écartement 9 est réalisé sous la forme d'une structure comprenant un bord sensiblement rectiligne disposé selon un axe sensiblement parallèle à l'axe de la course du guide-fil 10 en translation et montée mobile en déplacement selon un mouvement sensiblement perpendiculaire à l'axe de la course du guide-fil 10. A titre d'exemple également, le mécanisme d'écartement 9 est réalisé par une pièce axiale dont un bord de sa surface disposé dans la longueur de la pièce présente une continuité de surface contre laquelle le fil 1 en déplacement est en mesure de frotter sans risquer son altération. Cette pièce axiale est portée en extrémité d'un bras monté mobile en rotation. Aussi, la bascule du mécanisme d'écartement 9 réalise un déplacement de la course du fil 1 en amont de son enroulement autour de l'axe central 2 de bobine pour écarter le fil 1 de l'axe de la course du guide-fil 10 en translation ou le positionner sur l'axe de cette course.

Selon un exemple se rapportant à une variante spécifique du mécanisme d'écartement 9 du fil 1, celui-ci comprend un moyen de guidage 91 du fil 1 en bobinage à proximité de l'interface d'accroche 6. Ce moyen de guidage 91 est arrangé pour orienter, voire maintenir, à proximité de l'interface d'accroche 6 la course du fil 1 en amont de son enroulement autour de l'axe central 2 de bobine. A titre d'exemple, le moyen de guidage 91 est réalisé sous la forme d'une rainure ou d'une encoche positionnée sur le bord rectiligne de la surface de la pièce contre laquelle le fil 1 est déplacé. Cette encoche ou rainure est orientée selon un axe sensiblement perpendiculaire à l'axe du mécanisme d'écartement 9 et orienté en direction de l'axe central 2 de bobine autour duquel le fil 1 en déplacement est destiné à s'enrouler.

Selon un exemple correspondant à une autre variante de construction du système d'attache de l'invention et susceptible d'être combiné avec les variantes précédemment détaillées, le moyen support 3 de l'axe central 2 de bobine est monté sur une structure formant châssis qui est partagée avec l'interface d'accroche 6 et le mécanisme d'entrainement en rotation, voire également avec le guide-fil 10 et son mécanisme de translation. Toutefois, le moyen support 3 de bobine est susceptible d'être monté sur une structure indépendante des autres éléments constitutifs du système de l'invention. Le mécanisme d'écartement 9 est ainsi susceptible d'être porté par une structure formant châssis propre, ou éventuellement partagé avec le guide-fil 10 et son mécanisme de translation. De façon similaire, le mécanisme de déplacement 5 du fil 1 et le mécanisme de coupe 4 sont susceptible d'être monté sur des structures formant châssis, respectives ou partagées, éventuellement par l'intermédiaire d'un bras mobile 7, respectif ou partagé. Une telle variante de construction permet d'opérer un assemblage des différents éléments qui réalisent le système de bobinage de l'invention au niveau d'un axe central 2 de bobine déjà positionné sur un moyen support 3 existant. Le système de l'invention est ainsi susceptible d'être assemblé plusieurs fois successivement au niveau de différents axes 2 de bobine portés par des moyens support 3 respectifs.

L'invention concerne aussi un procédé de mise en œuvre d'un système de bobinage selon l'invention, caractérisé en ce que le procédé comprend :
- une étape de préhension d'une portion 15 du fil 1 à enrouler située en aval de l'extrémité libre 11 du fil 1 par le mécanisme de déplacement 5,
- une étape d'accroche, par l'interface d'accroche 6, d'une portion 12 de fil 1 positionnée en aval de la portion 15 déplacée par le mécanisme de déplacement 5,
- une étape de sectionnement, par le mécanisme de coupe 4, d'une portion du fil 1 comprenant l'extrémité libre 11 du fil 1 et positionnée en amont de la portion 15 maintenue par le mécanisme de déplacement 5,
- une étape de relâchement du fil 1 par le mécanisme de déplacement 5,
- une étape d'entraînement du fil 1 en enroulement autour de l'axe central 2 de bobine,
- une étape d'évacuation de la portion du fil 1 sectionnée.

Il convient de relever que selon les particularités du mécanisme de déplacement 5 du système de l'invention, l'étape de préhension du fil 1 est susceptible de faire intervenir un pincement de la portion 15 du fil 1. Il convient également de relever que les étapes d'accroche et de sectionnement du fil 1 sont opérées de façon particulièrement rapprochée dans le temps, sinon de façon simultanée. Afin d'optimiser la coordination de ces deux étapes, le système de l'invention est susceptible d'intégrer un mécanisme d'automatisation du fonctionnement du mécanisme de coupe 4 avec le mécanisme de déplacement 5 lorsque la portion 15 du fil 1 à enrouler est attrapée par l'interface d'accroche 6. Le système de l'invention est également susceptible d'intégrer un mécanisme de détection de la tension exercé sur la portion 15 du fil 1 à enroulée pour identifier l'accroche du fil 1 par l'interface d'accroche 6 et autoriser le sectionnement du fil 1 par le mécanisme de coupe 4 et/ou le relâchement du fil 1 par le mécanisme de déplacement 5.

Selon une première variante de mise en œuvre, le procédé comprend, préalablement à l'étape de préhension d'une portion 15 du fil 1, une étape de mise en tension de l'extrémité libre 11 du fil 1. Cette étape de mise en tension du fil 1 permet d'opérer un contrôle facilité de la position du fil 1 à l'intérieur du système dans le cadre de la mise en oeuvre du procédé de l'invention.

Selon une autre variante de mise en oeuvre susceptible d'être combiné avec la variante précédemment détaillée, le procédé comprend, préalablement à l'étape d'accroche d'une portion 12 du fil 1, une étape de mise en rotation axiale de l'axe central 2 de bobine monté sur le support 3. La rotation axiale de l'axe central 2 de bobine permet de réaliser conjointement la mise en mouvement de l'interface d'accroche 6, de sorte qu'une portion 12 de la longueur du fil 1 est susceptible d'être attrapée par l'interface d'accroche 6, dès lors que celle-ci se trouve positionnée en travers de la course de l'interface d'accroche 6 par le mécanisme de déplacement.

Bien entendu, l'invention n'est pas limitée aux modes de réalisation décrits et représentés aux dessins annexés. Des modifications restent possibles, sans sortir pour autant du domaine de protection de l'invention, qui est définie dans les revendications.

## Revendications

1. Système de bobinage d'une extrémité de fil (1) d'un axe central (2) de bobine, le système comprenant :
- un moyen support (3) de l'axe central (2) de bobine, le moyen support (3) étant associé à un mécanisme d'entrainement en rotation axiale de l'axe central (2) de bobine,
- un mécanisme de déplacement (5) d'une portion (15) du fil (1) à enrouler positionnée en aval de l'extrémité libre (11) du fil (1),
- une interface d'accroche (6) pour attraper une portion (12) du fil (1) à enrouler, cette interface d'accroche (6) étant positionnée en extrémité de l'axe central (2) de bobine et fixe en rotation avec l'axe central (2) de bobine associé au moyen support (3) pour entraîner l'enroulement du fil (1) autour de l'axe central (2),
- un mécanisme de coupe (4) du fil (1) en amont de la portion (12) du fil (1) en interaction avec l'interface d'accroche (6),
**caractérisé en ce que** le mécanisme de déplacement (5) comprend une interface apte à la préhension du fil (1).

2. Système de bobinage selon la revendication 1, **caractérisé en ce que** le mécanisme de déplacement (5) comprend un bras mobile (7).

3. Système de bobinage selon une des revendications précédentes, **caractérisé en ce que** le système comprend un bras mobile (7) qui porte au moins le mécanisme de coupe (4).

4. Système de bobinage selon une des revendications précédentes, **caractérisé en ce que** le système comprend un mécanisme de mise en tension (8) de l'extrémité libre (11) du fil (1) à enrouler.

5. Système de bobinage selon la revendication 4, **caractérisé en ce que** le mécanisme de mise en tension (8) fait intervenir une buse aspirante.

6. Système de bobinage selon une des revendications 4 ou 5, **caractérisé en ce que** le mécanisme de mise en tension (8) est configuré pour positionner l'axe du fil (1) en tension à proximité de l'extrémité de l'axe central (2) de bobine qui comprend une interface d'accroche (6).

7. Système de bobinage selon une des revendications précédentes, **caractérisé en ce que** le système comprend également un guide-fil (10) monté mobile en translation le long d'un axe parallèle à l'axe central (2) de bobine pour la gestion de la distribution du fil (1) en enroulement le long de l'axe central (2) de bobine.

8. Système de bobinage selon la revendication 7, **caractérisé en ce que** le système comprend un mécanisme d'écartement (9) du fil (1) par rapport au guide-fil (10).

9. Système de bobinage selon la revendication 8, **caractérisé en ce que** le mécanisme d'écartement (9) du fil (1) comprend au moins une portion axiale disposée selon un axe sensiblement parallèle à l'axe central (2) de bobine monté sur le support (3).

10. Système de bobinage selon une des revendications 8 ou 9, **caractérisé en ce que** le mécanisme d'écartement (9) du fil (1) comprend un moyen de guidage (91) du fil (1) en bobinage à proximité de l'interface d'accroche (6).

11. Procédé de mise en œuvre d'un système de bobinage selon l'une des revendications 1 à 10, **caractérisé en ce que** le procédé comprend :
- une étape de préhension d'une portion (15) du fil (1) à enrouler située en aval de l'extrémité libre (11) du fil (1) par le mécanisme de déplacement (5),
- une étape d'accroche, par l'interface d'accroche (6), d'une portion (12) de fil (1) positionnée en aval de la portion (15) déplacée par le mécanisme de déplacement (5),
- une étape de sectionnement, par le mécanisme de coupe (4), d'une portion du fil (1) comprenant l'extrémité libre (11) du fil (1) et positionnée en amont de la portion (15) maintenue par le mécanisme de déplacement (5),
- une étape de relâchement du fil (1) par le mécanisme de déplacement (5),
- une étape d'entraînement du fil en enroulement autour de l'axe central (2) de bobine,
- une étape d'évacuation de la portion du fil (1) sectionnée.

12. Procédé selon la revendication 11, **caractérisé en ce que** le procédé comprend, préalablement à l'étape de préhension d'une portion (15) du fil (1), une étape de mise en tension de l'extrémité libre (11) du fil (1).

13. Procédé selon une des revendications 11 ou 12, **caractérisé en ce que** le procédé comprend, préalablement à l'étape d'accroche d'une portion (12) du fil (1), une étape de mise en rotation axiale de l'axe central (2) de bobine monté sur le support.

## Patentansprüche

1. System zum Aufwickeln eines Endes eines Fadens (1) auf eine Mittelachse (2) einer Spule, wobei das System umfasst:
- ein Haltemittel (3) der Mittelachse (2) der Spule, wobei das Haltemittel (3) mit einem Mechanismus zum axialen Drehantrieb der Mittelachse (2) der Spule verbunden ist,
- einen Mechanismus zur Bewegung (5) eines nach dem freien Ende (11) des Fadens (1) positionierten Abschnitts (15) des aufzuwickelnden Fadens (1),
- eine Befestigungsschnittstelle (6) zum Fangen eines Abschnitts (12) des aufzuwickelnden Fadens (1), wobei diese Befestigungsschnittstelle (6) am Ende der Mittelachse (2) der Spule positioniert ist und drehfest mit der Mittelachse (2) der Spule ist, die mit dem Haltemittel (3) verbunden ist, um das Wickeln des Fadens (1) um die Mittelachse (2) zu bewirken,
- einen Mechanismus zum Schneiden (4) des Fadens (1) vor dem Abschnitt (12) des Fadens (1) im Zusammenwirken mit der Befestigungsschnittstelle (6), **dadurch gekennzeichnet, dass** der Bewegungsmechanismus (5) eine Schnittstelle umfasst, die zum Greifen des Fadens (1) geeignet ist.

2. System zum Aufwickeln nach Anspruch 1, **dadurch gekennzeichnet, dass** der Bewegungsmechanismus (5) einen beweglichen Arm (7) umfasst.

3. System zum Aufwickeln nach einem der vorhergehenden Ansprüche, **dadurch gekennzeichnet, dass** das System einen beweglichen Arm (7) umfasst, der wenigstens den Schneidemechanismus (4) trägt.

4. System zum Aufwickeln nach einem der vorhergehenden Ansprüche, **dadurch gekennzeichnet, dass** das System einen Spannmechanismus (8) für das freie Ende (11) des aufzuwickelnden Fadens (1) umfasst.

5. System zum Aufwickeln nach Anspruch 4, **dadurch gekennzeichnet, dass** durch den Spannmechanismus (8) ein Ansaugstutzen zur Anwendung kommt.

6. System zum Aufwickeln nach Anspruch 4 oder 5, **dadurch gekennzeichnet, dass** der Spannmechanismus (8) dafür ausgelegt ist, die Achse des Fadens (1) in der Nähe des Endes der Mittelachse (2) der Spule, das eine Befestigungsschnittstelle (6) umfasst, gespannt zu positionieren.

7. System zum Aufwickeln nach einem der vorhergehenden Ansprüche, **dadurch gekennzeichnet, dass** das System außerdem eine Fadenführung (10) umfasst, die zur Steuerung der Verteilung des Fadens (1) beim Aufwickeln entlang der Mittelachse (2) der Spule translatorisch beweglich entlang einer zur Mittelachse (2) der Spule parallelen Achse angebracht ist.

8. System zum Aufwickeln nach Anspruch 7, **dadurch gekennzeichnet, dass** das System einen Spreizmechanismus (9) des Fadens (1) bezüglich der Fadenführung (10) umfasst.

9. System zum Aufwickeln nach Anspruch 8, **dadurch gekennzeichnet, dass** der Spreizmechanismus (9) des Fadens (1) mindestens einen axialen Abschnitt umfasst, der entlang einer Achse angeordnet ist, die im Wesentlichen parallel zu der an der Halterung (3) angebrachten Mittelachse (2) der Spule ist.

10. System zum Aufwickeln nach einem der Ansprüche 8 oder 9, **dadurch gekennzeichnet, dass** der Spreizmechanismus (9) des Fadens (1) ein Mittel zur Führung (91) des Fadens (1) beim Aufwickeln in der Nähe der Befestigungsschnittstelle (6) umfasst.

11. Verfahren zur Anwendung eines Systems zum Aufwickeln nach einem der Ansprüche 1 bis 10, **dadurch gekennzeichnet, dass** das Verfahren umfasst:
- einen Schritt des Greifens eines Abschnitts (15) des aufzuwickelnden Fadens (1), der sich nach dem freien Ende (11) des Fadens (1) befindet, durch den Bewegungsmechanismus (5),
- einen Schritt des Befestigens, durch die Befestigungsschnittstelle (6), eines Abschnitts (12) des Fadens (1), der nach dem Abschnitt (15) positioniert ist, der durch den Bewegungsmechanismus (5) bewegt wird,
- einen Schritt des Trennens, durch den Schneidemechanismus (4), eines Abschnitts des Fadens (1), der das freie Ende (11) des Fadens (1) umfasst und vor dem von dem Bewegungsmechanismus (5) gehaltenen Abschnitt (15) positioniert ist,
- einen Schritt des Freigebens des Fadens (1) durch den Bewegungsmechanismus (5),
- einen Schritt des Antriebs des Fadens zum Wickeln um die Mittelachse (2) der Spule,
- einen Schritt der Beseitigung des getrennten Abschnitts des Fadens (1).

12. Verfahren nach Anspruch 11, **dadurch gekennzeichnet, dass** das Verfahren vor dem Schritt des Greifens eines Abschnitts (15) des Fadens (1) einen Schritt des Spannens des freien Endes (11) des Fadens (1) umfasst.

13. Verfahren nach einem der Ansprüche 11 oder 12, **dadurch gekennzeichnet, dass** das Verfahren vor dem Schritt der Befestigung eines Abschnitts (12) des Fadens (1) einen Schritt des axialen Drehens der an der Halterung angebrachten Mittelachse (2) der Spule umfasst.

## Claims

1. System for winding an end of a yarn (1) of a central bobbin shaft (2), the system comprising:
- a support means (3) for the central bobbin shaft (2), the support means (3) being associated with a mechanism for driving the central bobbin shaft (2) in axial rotation,
- a mechanism (5) for moving a portion (15) of the yarn (1) to be wound that is positioned downstream of the free end (11) of the yarn (1),
- a hooking interface (6) to catch a portion (12) of the yarn (1) to be wound, this hooking interface (6) being positioned at the end of the central bobbin shaft (2) and fixed in rotation with the central bobbin shaft (2) associated with the support means (3) to drive the winding of the yarn (1) around the central shaft (2),
- a mechanism (4) for cutting the yarn (1) upstream of the portion (12) of the yarn (1) interacting with the hooking interface (6), **characterized in that** the movement mechanism (5) comprises an interface that is able to grip the yarn (1).

2. Winding system according to Claim 1, **characterized in that** the movement mechanism (5) comprises a mobile arm (7).

3. Winding system according to either of the preceding claims, **characterized in that** the system comprises a mobile arm (7) that bears at least the cutting mechanism (4).

4. Winding system according to one of the preceding claims, **characterized in that** the system comprises a mechanism (8) for tensioning the free end (11) of the yarn (1) to be wound.

5. Winding system according to Claim 4, **characterized in that** the tensioning mechanism (8) involves a suction nozzle.

6. Winding system according to either of Claims 4 and 5, **characterized in that** the tensioning mechanism (8) is configured to position the axis of the tensioned yarn (1) near the end of the central bobbin shaft (2) that comprises a hooking interface (6).

7. Winding system according to one of the preceding claims, **characterized in that** the system also comprises a yarn guide (10) mounted so as to be able to move in translation along an axis parallel to the central bobbin shaft (2) for the management of the distribution of the yarn (1) in winding along the central bobbin shaft (2).

8. Winding system according to Claim 7, **characterized in that** the system comprises a mechanism (9) for moving the yarn (1) away from the yarn guide (10).

9. Winding system according to Claim 8, **characterized in that** the mechanism (9) for moving the yarn (1) away comprises at least one axial portion disposed along an axis substantially parallel to the central bobbin shaft (2) mounted on the support (3).

10. Winding system according to either of Claims 8 and 9, **characterized in that** the mechanism (9) for moving the yarn (1) away comprises a means (91) for guiding the yarn (1) in winding near the hooking interface (6).

11. Method for implementing a winding system according to one of Claims 1 to 10, **characterized in that** the method comprises:
- a step of gripping of a portion (15) of the yarn (1) to be wound that is situated downstream of the free end (11) of the yarn (1) by the movement mechanism (5),
- a step of hooking, by the hooking interface (6), of a portion (12) of yarn (1) positioned downstream of the portion (15) moved by the movement mechanism (5),
- a step of sectioning, by the cutting mechanism (4), of a portion of the yarn (1) comprising the free end (11) of the yarn (1) and positioned upstream of the portion (15) held by the movement mechanism (5),
- a step of releasing of the yarn (1) by the movement mechanism (5),
- a step of driving of the yarn in winding around the central bobbin shaft (2),
- a step of evacuation of the sectioned portion of the yarn (1).

12. Method according to Claim 11, **characterized in that** the method comprises, prior to the step of gripping a portion (15) of the yarn (1), a step of tensioning the free end (11) of the yarn (1).

13. Method according to either of Claims 11 and 12, **characterized in that** the method comprises, prior to the step of hooking a portion (12) of the yarn (1), a step of axially rotating the central bobbin shaft (2) mounted on the support.
